# EUROPÄISCHE PATENTSCHRIFT

(11) **EP 0 568 051 B1**
(45) Veröffentlichungstag und Bekanntmachung des Hinweises auf die Patenterteilung: **29.01.1997**
(21) Anmeldenummer: 93106920.7
(22) Anmeldetag: 28.04.1993
(51) Int. Cl.: E02D 29/02

(54) **Bausystem für ein bepflanzbare Böschungssteine umfassendes Stützbauwerk**
Building system for a retaining wall comprising a vegetation sustaining building element
Elément de construction pour murs de soutènement destiné à être garni de végétation

(30) Priorität: 29.04.1992 DE 4214078
(43) Veröffentlichungstag der Anmeldung: 03.11.1993
(73) Patentinhaber: BETONWERK LINDEN GmbH & CO. FERTIGTEILWERK KG, 84332 Hebertsfelden (DE)
(72) Erfinder: Engelbrecht, Kurt, W-8330 Eggenfelden (DE)
(74) Vertreter: Flach, Dieter Rolf Paul, Dipl.-Phys.

(56) Entgegenhaltungen:
- DE-A- 3 025 883
- DE-U- 7 831 993
- DE-U- 9 014 419
- FR-A- 2 661 436

## Beschreibung

Die Erfindung betrifft ein Bausystem für ein bepflanzbare Böschungssteine umfassendes Stützbauwerk nach dem Oberbegriff des Anspruches 1.

Das Problem der Hangbefestigung sowie der Sicherung von Böschungen wurde lange Zeit mit unansehlichen grauen Mauern gelöst. Als eine Alternative dazu setzen sich zunehmend mehr sogenannte bepflanzbare Böschungs- oder Hangsicherungssteine durch, wie sie beispielsweise auch in einem Prospekt des Betonwerks Linden für den Fall eines sogenannten Pflanzenrings beschrieben sind. Die so gestalteten bepflanzbaren Böschungssteine können einem Böschungs- oder Hangverlauf folgend Stein neben Stein zu jeweils einer Reihe sowie mehrere Reihen aufeinander gesetzt werden, wobei die jeweils höhere Reihe gegenüber der tieferliegenden Reihe der Hangneigung folgend nach hinten versetzt ist. Diese bepflanzbaren Böschungssteine sind nach oben und unten hin offen und werden mit Schütt- und Drainagegut sowie Humus befüllt. Bereits in kürzester Zeit werden die aus Beton bestehenden Pflanzenringe von den gesetzten Bepflanzungen überwuchert, so daß die gesamte Böschung oder der gesamte Hang vollständig begrünt wird.

Derartige Systeme eignen sich insbesondere auch im Zusammenhang mit Lärmschutz- und Sichtwällen.

Neben den vorstehend erläuterten Pflanzringen sind auch Böschungs- oder Hangsicherungssteine bekannt geworden, die in Draufsicht eine Rechteckform aufweisen. Ihr oberer Umlaufrand ist zweigeteilt und liegt unter Bildung einer Absatzstufe auf zwei Höhen, wobei die Stufe in Längsrichtung der Böschungssteine ausgerichtet ist, also in Anbaurichtung eines nächsten Steines. Dadurch können in einer nächsthöheren Reihe die um die halbe Länge der Böschungssteine versetzt angeordneten nächsten Böschungssteine sich an der so gebildeten Stufe abstützen und tragen damit zu einer erhöhten Lastabtragung der horizontalen Erddruck- und Schubkräfte von den höheren in die unteren Steinreihen bei.

Es hat sich allerdings als nachteilig erwiesen, daß die durch die Absatzstufe gebildete Betonnase mangels ausreichender Elastizität des Betons leicht bricht. Dann kann sie nicht mehr die ihr zukommende Funktion der Lastabtragung der horizontalen Erddruckkräfte von den jeweils oberen auf die unteren bepflanzbaren Böschungssteine wahrnehmen. Bei zunehmend höherer Bebauung einer Böschung wächst damit die Gefahr eines Böschungsbruchs aufgrund der dadurch verschlechterten Gleit- und Kippsicherheit.

Aus der DE-C-3 118 031 ist ein Bausystem für ein bepflanzbare Böschungssteine umfassendes Stützbauwerk gemäß dem Oberbegriff des Patentanspruches 1 bekannt, bei dem die Böschungssteine zu den Seitenwänden parallel verlaufende Nuten aufweisen, in denen Zuganker mit Anschlagflächen einsetzbar sind. Diese bekannten Zuganker sind jedoch nur zur rutschfesten Positionierung von übereinander angeordneten Bausteinreihen geeignet und gewährleisten nicht die gewünschte erhöhte Festigkeit des Bauwerks, die insbesondere bei höherer Bauweise erforderlich ist.

Aus der EP-A-0 381 147 sind Bausteine bekannt, an deren einen Seitenwand eine nutförmige Vertiefung vorgsehen ist. In diese Vertiefung können Justierstücke eingesetzt werden, welche eine Justierung von übereinander angeordneten Bausteinreihen ermöglichen. Eine Verbindung nebeneinander liegender Bausteine wird durch diese Justierstücke dagegen nicht geschaffen.

Weiterhin ist es aus der EP-A-0 357 950 bekannt, in Bausteinen Dübellöcher vorzusehen, in welche Stabdübel einsetzbar sind, welche die gegenseitige Ausrichtung von übereinander angeordneten Bausteinen ermöglichen. Stabdübel nebeneinanderliegender Bausteine können dort mittels einer horizontalen Platte verbunden sein. Diese bekannte Anordnung ist jedoch nur für vertikale Wände, nicht jedoch für stufenweise hintereinander versetzte Bausteinreihen geeignet.

Aufgabe der vorliegenden Erfindung ist es von daher, ein Bausystem für ein bepflanzbare Böschungssteine umfassendes Stützbauwerk zu schaffen, welches insbesondere auch bei höherer Bauweise und/oder steileren Böschungswinkeln eine optimale Gleit- und Kippsicherheit aufweist und dabei die Gefahr einer nachteiligen Beeinträchtigung und Beschädigung der bepflanzbaren Böschungssteine vor allem auch beim Transport und Einbau möglichst gering ist.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung werden zahlreiche Vorteile realisiert.

Zum einen fallen die beim Stand der Technik gefährdeten und leicht zu Bruch gehenden Absätze, Stufen bzw. Nasen am oberen Umlaufrand der aus Beton bestehenden bepflanzbaren Böschungssteine weg. Vor allem aber läßt sich mit den erfindungsgemäßen Böschungssteinen eine Hangabstützung mit mehr übereinander liegenden Reihen bei gleichem Böschungswinkel als beim Stand der Technik durchführen. Denn erfindungsgemäß werden dazu Verbindungsklammern verwandt, die zum einen jeweils zwei benachbarte Hangsicherungssteine miteinander verketten und zum anderen einen nach oben vorstehenden Anschlag aufweisen, worüber im verbauten Zustand die über den jeweils darüber aufgesetzten und verbauten Böschungsstein eingeleiteten Erdschub- sowie Vertikalkräfte auf die jeweils darunter verbauten Böschungssteine abgeleitet werden können. Berechnungen haben ergeben,daß hierüber eine Bauhöhe von weit über fünf bis sieben SteinReihen möglich ist.

Vorzugsweise ist jeweils in Anbaurichtung eine im wesentlichen U-förmige Vertiefung oder nutförmige Ausnehmung vorgesehen, wobei angrenzend zu dieser Ausnehmung der weitere obere Umlaufrand der Böschungssteine in gleicher Höhe verläuft. Dadurch wird die Gefahr eines Bruchs im Kantenbereich am Übergang zur Vertiefung deutlich verringert.

In einer besonders bevorzugten Ausführungsform sind die Schenkel bzw. der nach oben vorstehende Anschlag zumindest leicht elastisch ausgebildet. Bevorzugt besteht dabei die Verbindungsklammer aus einem Stahlblech. Die elastische oder zumindest teilelastische Klammer kann dabei längst nicht so leicht zerstört, beschädigt oder abgeknickt werden, wie die erwähnten als Anschlagstufen für eine jeweils darüber liegende Böschungsstein-Reihe dienenden Beton-Nasen.

Die verbesserte Stabilität und die Möglichkeit der höheren Verbauung durch die bepflanzbaren Böschungssteine wird mit vergleichsweise geringem technischen Aufwand erzielt. Dabei ist die Handhabung auch bei der Montage höchst einfach, da nur die bepflanzbaren Böschungssteine entsprechend der Ausrichtung aneinander zu Reihen zusammengesetzt und vor allem in den höheren Reihen dann an den betreffenden Stellen die im wesentlichen U-förmigen Verbindungsklammern an den benachbarten Seitenwänden diese übergreifend aufgesteckt werden müssen.

Weitere Vorteile, Einzelheiten und Merkmale der Erfindung ergeben sich nachfolgend aus den anhand von Zeichnungen beschriebenen Ausführungsbeispielen. Dabei zeigen im einzelnen:
- Figur 1 :: ein erstes Ausführungsbeispiel der Erfindung in schematischer perspektivischer Darstellung mit zwei mittels einer Verbindungsklammer verketteten bepflanzbaren Böschungssteinen;
- Figur 2 :: eine schematische auszugsweise Draufsicht auf einige Reihen eines Stützbauwerks unter Verwendung von bepflanzbaren Böschungsteinen;
- Figur 3 :: in schematischer Darstellung eine Vertikalschnittdarstellung durch einige Reihen des aus bepflanzbaren Böschungssteinen gebildeten Stützbauwerks;
- Figur 4 :: eine vergrößerte Detaildarstellung zur Erläuterung der Ableitung der Schubkräfte von einem bepflanzbaren Böschungsstein zu den jeweils darunter angeordneten tieferliegenden Böschungssteinen;
- Figur 5 :: eine schematische Draufsicht auf einen gegenüber dem Ausführungsbeispiel nach Figur 1 leicht trapezförmig gestalteten bepflanzbaren Böschungsstein;
- Figur 6 :: ein Beispiel einer Aneinanderreihungs-Möglichkeit unter Verwendung der in Figur 5 gezeigten leicht trapezförmig gestalteten bepflanzbaren Böschungssteinen;
- Figur 7 :: eine zur Figur 6 veränderte Setzfolge benachbarter bepflanzbarer Böschungssteine,
- Figur 8 :: ein abgewandeltes Ausführungsbeispiel für einen bepflanzbaren Böschungsstein in Form eines Pflanzenrings.

In Figur 1 sind zwei aus Beton bestehende sogenannte bepflanzbare Böschungs- oder Hangsicherungssteine gezeigt, die in dem Ausführungsbeispiel gemäß Figur 1 in Draufsicht eine Rechteckform aufweisen und nach oben und unten hin offen sind. Die Bemassungen können in weiten Bereichen differieren. So können die Kantenlängen beispielsweise 400 bis 600 mm, vorzugsweise um 520 mm betragen. Die kürzere stirnseitige Kantenlänge kann beispielsweise 300 bis 400 mm Länge aufweisen. Die Wanddicke wird entsprechend den Erfordernissen gewählt und kann beispielsweise 50 bis 75 mm, vorzugsweise um 60 bis 65 mm betragen.

Der in den Figuren 1 bis 7 dargestellte Böschungs- bzw. Hangsicherungsstein 1 ist nach oben und unten hin offen und weist bevorzugt im unteren Umlaufrandbereich einen Verdickungsabschnitt oder Wulst 3 auf, wie er lediglich in Figur 3 angedeutet ist.

Diese Böschungssteine 1 werden in der Regel in Längsrichtung zueinander ausgerichtet und unter Bildung von mehreren übereinander liegenden Reihen gesetzt, wobei ein jeweils nächsthöherer Böschungsstein 1 zum jeweils darunter befindlichen in etwa um die halbe Böschungsstein-Länge versetzt angeordnet wird, also jeweils die Trennfuge zwischen zwei tieferliegenden Böschungssteinen überbrückt. Jede höhere Reihe ist dabei in der Regel zu der jeweils tieferliegenden Reihe nach hinten versetzt (Fig. 2). Der in Figur 3 strichliert angezeigte, sich durch den Versatz einer jeweils höheren zur tieferliegenden Reihe ergebende Neigungswinkel α bestimmt letztlich auch, bis zu welcher Höhe die bepflanzbaren Böschungssteine übereinander verbaut werden dürfen, also mit wievielen Reihen.

Beim Bau des Stützbauwerks werden die Böschungssteine 1 zur Verbesserung des Pflanzenwuchses und zur Verhinderung der Frosteinwirkung in der unteren Hälfte bevorzugt jeweils mit wasserdurchlässigem Material wie Sand, Kiessand etc. aufgefüllt und leicht verdichtet. Die obere Hälfte wird mit sandhaltigem Mutterboden ergänzt. Bei entsprechendem Untergrund sind keine besonderen Gründungs-Maßnahmen zu treffen. Ansonsten werden die bekannten Maßnahmen angewandt.

Aus den Figuren ist auch ersichtlich, daß die Böschungssteine 1 in Anbau- und Verkettungsrichtung, d. h. an ihrer Verkettungswand 6 an ihrem oberen ansonsten in gleicher Höhe verlaufendem Umlaufrand 5 mit einer im wesentlichen U-förmigen Vertiefung oder Nut 7 versehen sind, die eine geringe Höhe von beispielsweise nur einem Zentimeter aufweisen kann.

Beim Verbau der zu Reihen aneinandergefügten Böschungssteine 1 wird dann im Bereich dieser Vertiefung oder Nut 7 im oberen Umlaufrand 3 die in Figur 1 dargestellte Verbindungsklammer 9 aufgesteckt.

Die Verbindungsklammer 9 weist ebenfalls U-Form auf, wobei ihr obenliegender Basis-Verbindungsabschnitt 11 in dem aus den beiden benachbart liegenden Nuten 7 im oberen Umlaufrand 5 zweier benachbarter Böschungssteine 1 gebildeten Bett liegt, und ihre jeweils nach unten weisenden Schenkel 13 jeweils an der zugehörigen Innenwand 15 des zugehörigen Böschungssteines 1 anliegt.

Die Verbindungsklammer 9 besteht bevorzugt aus einem elastischen oder zumindest teilelastischem Stahlblech. Die Wandstärke kann entsprechend den Bedürfnissen gewählt werden. Maße von 6 mm bis 12 mm sind voll ausreichend. Bevorzugte Maße reichen von ca. 8 mm bis 10 mm.

Auch die Schenkel 13 selbst können unter Erzielung einer Vorspannung in unbelastetem Zustand ein Abstandsmaß aufweisen, das zumindest geringfügig kleiner ist als das Abstandsmaß zwischen den beiden Innenwänden 15, in der Regel also kleiner als die Dicke der jeweils beiden benachbart liegenden Verkettungswänden 9 zweier benachbarter durch die Verbindungsklammer 9 zusammenhaltender Böschungssteine 1.

Wie aus Figur 1 und 4 auch ersichtlich ist, weist die Verbindungsklammer 9 einen nach oben überstehenden Anschlag 17 auf, der auch als Flansch oder Dorn bezeichnet werden kann und über die Ebene des oberen Umlaufrandes 5 vorsteht.

Beim versetzten Verbauen einer jeweils höheren Reihe liegt dann - wie sich auch aus Figur 2 und 4 ergibt - ein jeweils darüber befindlicher Böschungsstein 1 mit seiner unteren Kante 19 am Übergang von seiner Breitseite zum Boden an diesem Anschlag 17 an. Dadurch werden die horizontalen Erddruckkräfte, die auf die Böschungssteine von der Hangseite her einwirken, über den Anschlag 17 der Verbindungsklammer 9 auf die jeweils darunter befindlichen über die Verbindungsklammer 9 miteinander verketteten Böschungssteine 1 abgeleitet. Die Verbindungsklammer 9 kann nicht verschoben werden, da sie in der nutförmigen Vertiefung 7 im oberen Umlaufrand 5 unverschieblich oder nur entsprechend der Breite der Nut begrenzt verschieblich gehalten und verankert ist.

Aus der Schilderung ist auch ersichtlich, daß die Tiefe der Nut 7 im jeweiligen Umlaufrand 5 nur in etwa der Dicke der Nut oder Vertiefung 7 entsprechen muß.

Wie aus Figur 4 ersichtlich ist, kann jedoch die Tiefe der Nut 7 auch geringfügig größer als die Dicke des Basis-Verbindungsabschnitts 11 der Verbindungsklammer 9 sein.

In einer besonders günstigen und einfachen Ausführungsform ist der Anschlag 17 an der Seitenbegrenzung des Basisabschnittes 11 der Verbindungsklammer 9 ausgebildet. Er kann hier ebenfalls wie die Schenkel 13 aus einem einstückigen Blech durch Kanten hergestellt werden.

Dabei kann abweichend vom Ausführungsbeispiel der Anschlag 17 auch jeweils auf der rückwärtigen oder Hangseite liegen. Dies ist durch um 180° verdrehten Einbau der Verbindungsklammer 9 möglich.

Durch diesen um 180° verdrehten Einbau der Verbindungsklammer lassen sich im übrigen auch unterschiedliche Neigungswinkel α des so gebildeten Stützbauwerkes ohne zusätzliche weitere Bauteile realisieren. Insbesondere in diesem Fall würde sich empfehlen, auch auf den Innenseiten von oben nach unten verlaufende nutförmige Vertiefungen vorzusehen, in die die vertikalen Schenkel der Verbindungsklammer eingreifen (der Abstand der Schenkel muß dann entsprechend geringer gewählt werden). Hierdurch könnte in diesem Falle gewährleistet werden, daß bei eingeleiteten Schubkräften kein unerwünschtes "Aushebeln" der Verbindungsklammer erfolgen kann.

Abweichend von den in den Figur 1 bis 4 dargestellten rechteckförmigen bepflanzbaren Böschungssteinen 1 können auch von dieser Form abweichende Böschungssteine verwandt werden.

In Figur 5 ist in Draufsicht ein abgewandelter Böschungsstein 1 gezeigt, der eine leichte Trapezform aufweist. D. h., lediglich die beiden Längsseiten liegen parallel zueinander, wobei die Schmalseiten 6 winklig zueinander ausgerichtet sind. Im gezeigten Ausführungsbeispiel verlaufen die beiden die jeweilige Verkettungswand 6 bildenden Stirnseiten jeweils in nicht rechtwinkliger Ausrichtung zu den beiden Längsseiten. Das unterschiedliche Längenmaß der Längsseiten kann beispielsweise um 2 bis 10 % variieren. Bei Bedarf ist auch der Einsatz von verschiedenen Böschungssteinen 1 mit in Horizontalquerschnitt unterschiedlichen Trapezformen möglich, um über eine größere Variabilität beim Bau unterschiedlicher Böschungslinien zu verfügen. Aus Figur 5 ist auch ersichtlich, daß die Außenkontur der Böschungssteine 1 auch unregelmäßig gestaltet sein kann.

Anhand von Figur 6 ist auszugsweise ersichtlich, daß unter Verwendung des in Figur 5 dargestellten trapezförmigen Böschungssteines auch eine kurvige Böschungslinie erzeugt und nachgebaut werden kann. Durch jeweils um 180° versetzte Aneinanderreihung gemäß Figur 7 kann aber selbst bei im Horizontalquerschnitt trapezförmig gestalteten Böschungssteinen 1 eine gerade verlaufende Böschungslinie erzeugt werden.

Anhand von Figur 8 wird gezeigt, daß das erfindungsgemäße Bausystem für ein Stützbauwerk unter Verwendung der erläuterten Verbindungsklammer 9 auch bei als Pflanzenringe bezeichneten, im wesentlichen im Querschnitt kreisförmigen Böschungssteinen 1 erfolgen kann.

Der in Figur 8 dargestellte Böschungsstein 1 weist eine Kreisform auf, und ist in einem Teilumfangsbereich mit einem gegenläufigen konkaven Bogenabschnitt 27 versehen. Ein jeweils nächster so gebildeter Böschungsstein oder Pflanzring 1 kann mit seinem konvexen Bogenabschnitt in den konkaven Bogenabschnitt 27 eingesetzt werden. Pflanzenring für Pflanzenring werden bei Erstellen des Stützbauwerkes jeweils in dem konkaven Bogenabschnitt 27 ineinander gesetzt, wobei durch Drehen des jeweils nachfolgenden Pflanzenringes ein Reihenverbund entsprechend dem gegebenenfalls kurvigen Böschungsverlauf geschaffen werden kann.

Um einen jeweils nächsten Böschungsstein 1 in unterschiedlicher Drehausrichtung zu seinem vorausgehenden verbauen zu können, sind hier am oberen Umlaufrand 5 jeweils in Winkelabständen versetzt mehrere U-förmige Vertiefungen oder Nuten 7 vorgesehen. Damit kann jeder nachfolgende Pflanzstein auch um den dadurch vorgegebenen Winkelversatz oder ein ganzteiliges Vielfaches davon verdreht angeordnet werden, bis jeweils zwei Vertiefungen oder Nuten 7 in den beiden Umlaufrändern 5 der benachbarten Böschungsoder Hangsicherungssteinen 1 fluchten zueinander liegen.

Abweichend zum gezeigten Ausführungsbeispiel muß die erwähnte und geschilderte Klammer 9 nicht immer in einer entsprechend vorgesehenen Vertiefung 7 im Umlaufrand 5 verankert sein. Möglich ist auch eine entsprechende vertikal verlaufende Vertiefung 7 alternativ oder ergänzend zur am oberen Umlaufrand 5 vorgesehenen Vertiefung 7, in die dann die vertikalen Schenkel 13 bei entsprechenden Abstandsmaßen eingesetzt werden können. Der obere Basis-Verbindungsabschnitt 11 kann dann auf dem Umlaufrand 5 aufliegen, wobei die Verbindungsklammer 9 dann durch den Eingriff der Schenkel in der auf der Innenwandfläche vorgesehenen vertikalen Nut im Böschungsstein 1 gehalten ist. Möglich wäre auch, wenn anstelle der breiten nutförmigen Vertiefung 7 nur eine rillenförmige Vertiefung 7 oder nur eine bohrlochartige Vertiefung 7, die also die Breite der Verkettungswand 6 nicht voll durchsetzt, eingebracht ist. Wäre an der Verbindungsklammer ein entsprechender nach unten überstehender Quersteg vergleichbar dem Anschlag 17 oder nur ein vom Basisabschnitt 11 nach unten vorragender Runddorn fest verankert vorgesehen, so könnte ein derartiger nach unten vorstehender Quersteg oder Runddorn in eine entsprechende Vertiefung eingesetzt werden. In diesem Falle würde der Basisabschnitt 11 auf dem Umlaufrand 5 aufliegen, wobei der nach unten vorragende Quersteg oder Runddorn in die darauf abgestimmte Vertiefung 7 in der Verkettungswand 6 eingreifen würde und auch dadurch die Verbindungsklammer 7 gegen ein Verrutschen sichern würde.

## Patentansprüche

1. Bausystem für ein bepflanzbare Böschungssteine (1) umfassendes Stützbauwerk, bei welchem die Böschungssteine (1) jeweils zu einer Reihe nebeneinander und ferner zu mehreren Reihen übereinander zusammengefügt sind, wobei eine jeweils höhere Reihe gegenüber einer darunter liegenden tieferen Reihe stufenweise zurückversetzt positionierbar ist, wobei die Böschungssteine (1) an deren oberen Umlaufrand (5) und/oder deren Innenwandflächen (15) an ihrer Anbau- oder Verkettungswand (6) zu einem in der Reihe nächstfolgenden Böschungsstein (1) mit einer Vertiefung (7) versehen sind, in welcher eine als Anschlagelement wirkende Verbindungsklammer (9) mittels eines in die Vertiefung (7) eingreifenden Ankerabschnittes verankerbar ist, wobei die Verbindungsklammer (9) mit einem nach oben vorstehenden Anschlag (17) versehen ist, der über die Ebene des oberen Umlaufrandes (5) der Betonsteine (1) übersteht und an dem der in der nächst höheren Reihe liegende Böschungsstein mit seiner unteren Kante anliegt,
**dadurch gekennzeichnet**, daß
- die Verbindungsklammer (9) im wesentlichen U-förmig ausgebildet ist und mit ihren zugehörigen Schenkeln (13) auf zwei benachbarte Verkettungswände (6) zweier aufeinanderfolgender Böschungssteine (1) derart aufsteckbar ist, daß deren Ankerabschnitte in die jeweilige Vertiefung (7) an benachbarten Böschungssteinen (1) eingreifen und der Anschlag (17) über die Ebene des Umlaufrandes (5) übersteht, und dadurch, daß
- der Anschlag (17) an dem die beiden Schenkel (13) verbindenden Basisabschnitt (11) an der Seitenbegrenzung des Basisabschnittes (11) ausgebildet ist.

2. Bausystem nach Anspruch 1, **dadurch gekennzeichnet**, daß die Vertiefung (7) nutförmig gestaltet ist und den oberen Umlaufrand (5) der Verkettungswand (6) des Böschungssteines (1) in seiner vollen Breite durchsetzt, und dadurch, daß der Basis-Abschnitt (11) der Verbindungsklammer in den beiden fluchtenden Nuten (7) in den benachbart liegenden Umlaufrändern (5) der beiden benachbarten Böschungssteine (1) zu liegen kommt, wobei die Höhe des Anschlages (17) größer als die Tiefe der U-förmigen Ausnehmung (7) ist.

3. Bausystem nach Anspruch 1 oder 2, **dadurch gekennzeichnet**, daß der Abstand der beiden Schenkel (13) der Verbindungsklammer (9) in etwa dem Abstandsmaß zwischen den beiden Innenflächen (15) der Verkettungswände (6) zweier benachbart positionierbarer Böschungssteine (1) entspricht.

4. Bausystem nach einem der Ansprüche 1 bis 3, **dadurch gekennzeichnet**, daß der lichte Abstand zwischen den beiden Schenkeln (13) der Verbindungsklammer (9) in unverbautem Zustand zumindest geringfügig kleiner ist als der geringstmögliche Abstand zwischen den Innenwandflächen (15) der Verkettungswände (6) zweier benachbart positionierbarer Böschungssteine (1).

5. Bausystem nach Anspruch 1, **dadurch gekennzeichnet**, daß der Anschlag (17) als zum Basisabschnitt (11) im wesentlichen rechtwinklig nach oben vorstehender Dorn oder Flansch ausgebildet ist.

6. Bausystem nach Anspruch 1, **dadurch gekennzeichnet**, daß jeweils eine U-förmige Vertiefung (7) an der jeweiligen Innenfläche (15) der Verkettungswand (6) vorgesehen ist, in die der Schenkel (13) der U-förmigen Verbindungsklammer (9) eingreift.

7. Bausystem nach einem der Ansprüche 1 bis 6, **dadurch gekennzeichnet**, daß zumindest die Schenkel (13) und/oder der Anschlag (17) federnd ausgebildet sind.

8. Bausystem nach einem der Ansprüche 1 bis 7, **dadurch gekennzeichnet**, daß die Verbindungsklammer (9) aus einem Blech, vorzugsweise einem nichtrostenden Blech besteht.

9. Bausystem nach einem der Ansprüche 1 bis 7, **dadurch gekennzeichnet**, daß die Verbindungsklammer (9) aus einem Kunststoffteil gefertigt ist.

10. Bausystem nach einem der Ansprüche 1 bis 9, **dadurch gekennzeichnet**, daß die Tiefe der U-förmigen Nut (7) im Umlaufrand (5) zumindest der Dicke des Basisabschnittes (11) der Verbindungsklammer (9) entspricht.

11. Bausystem nach einem der Ansprüche 1 bis 10, **dadurch gekennzeichnet**, daß die Böschungssteine (1) im Horizontalquerschnitt eine Trapezform aufweisen.

12. Bausystem nach Anspruch 11, **dadurch gekennzeichnet**, daß die Verkettungswände (6) der Böschungssteine (1) zu den verbleibenden parallelen Längsseiten leicht winklig verlaufend ausgebildet sind.

13. Bausystem nach Anspruch 1, **dadurch gekennzeichnet**, daß die Verbindungsklammer (9) aus Metall besteht.

14. Bausystem nach einem der Ansprüche 1 bis 13, **dadurch gekennzeichnet**, daß die Böschungssteine (1) als Pflanzringe mit einem in einem Teilumfangsbereich konkav verlaufenden Bogenabschnitt (27) mit einem im wesentlichen entsprechendem Krümmungsradius versehen sind, und dadurch, daß im oberen Umlaufrand (5) mehrere in Umfangsrichtung zueinander versetzt angeordnete Vertiefungen (7) ausgebildet sind.

## Claims

1. Building system for a supporting structure comprising plantable embankment blocks (1), wherein the embankment blocks (1) are in each case joined together to form a row side by side and in addition to form a plurality of rows one above the other, each higher row being positionable such as to be set back in steps relative to a lower row situated beneath it, the embankment blocks (1) being provided, on their top peripheral edge (5) and/or on their inner wall surfaces (15) on their wall (6) for their attachment or linkage to an embankment block (1) lying next in the row, with a depression (7) in which a connecting clip (9) acting as a stop element can be anchored by means of an anchor portion engaging in the depression (7), the connecting clip (9) being provided with an upwardly projecting stop (17) which projects beyond the plane of the upper peripheral edge (5) of the concrete blocks (1) and against which the bottom edge of the embankment block situated in the next higher row lies, characterized in that
- the connecting clip (9) is substantially U-shaped and by means of its appertaining legs (13) can be clipped onto two neighbouring interlinkage walls (6) of two successive embankment blocks (1) in such a manner that its anchor portions engage in the respective depressions (7) in neighbouring embankment blocks (1) and the stop (17) projects beyond the plane of the peripheral edge (5), and in that
- the stop (17) on the base portion (11) connecting the two legs (13) is formed on the side boundary of the base portion (11).

2. Building system according to Claim 1, characterized in that the depression (7) is in the form of a groove and passes through the full width of the top peripheral edge (5) of the interlinkage wall (6) of the embankment block (1), and in that the base portion (11) of the connecting clip comes to lie in the two aligned grooves (7) in the adjoining peripheral edges (5) of the two adjoining embankment blocks (1), while the height of the stop (17) is greater than the depth of the U-shaped depression (7).

3. Building system according to Claim 1 or 2, characterized in that the distance between the two legs (13) of the connecting clip (9) corresponds approximately to the distance between the two inner surfaces (15) of the interlinkage walls (6) of two embankment blocks (1) which can be positioned next to one another.

4. Building system according to one of Claims 1 to 3, characterized in that the clear distance between the two legs (13) of the connecting clip (9) in the uninstalled state is at least slightly shorter than the smallest possible distance between the inner wall surfaces (15) of the interlinkage walls (6) of two embankment blocks (1) which can be positioned next to one another.

5. Building system according to Claim 1, characterized in that the stop (17) is in the form of a pin or flange projecting upwards substantially at right angles to the base portion (11).

6. Building system according to Claim 1, characterized in that a U-shaped depression (7), in which the leg (13) of the U-shaped connecting clip (9) engages, is in each case provided in the inner surface (15) of the interlinkage wall (6).

7. Building system according to one of Claims 1 to 6, characterized in that at least the legs (13) and/or the stop (17) are resilient.

8. Building system according to one of Claims 1 to 7, characterized in that the connecting clip (9) consists of sheet metal, preferably rustproof sheet metal.

9. Building system according to one of Claims 1 to 7, characterized in that the connecting clip (9) consists of a plastics part.

10. Building system according to one of Claims 1 to 9, characterized in that the depth of the U-shaped groove (7) in the peripheral edge (5) at least corresponds to the thickness of the base portion (11) of the connecting clip (9).

11. Building system according to one of Claims 1 to 10, characterized in that the embankment blocks (1) have a trapezoidal shape in horizontal cross-section.

12. Building system according to Claim 11, characterized in that the interlinkage walls (6) of the embankment blocks (1) are shaped to extend at a small angle to the remaining parallel longitudinal sides.

13. Building system according to Claim 1, characterized in that the connecting clip (9) is made of metal.

14. Building system according to one of Claims 1 to 13, characterized in that, to serve as plant rings, the embankment blocks (1) are provided with a curved portion (27) which extends concavely over part of the periphery and which has a substantially corresponding radius of curvature, and in that in the top peripheral edge (5) a plurality of depressions (7) arranged offset relative to one another in the peripheral direction are formed.

## Revendications

1. Système de construction pour une construction de soutènement comportant des pierres à talus (1) destinées à être garnies de végétation, dans lequel les pierres à talus (1) sont assemblées les unes à côté des autres pour former une rangée respective et en outre les unes aux dessus des autres pour former plusieurs rangées, dans lequel une rangée respectivement supérieure peut être positionnée de façon décalée par pas vers l'arrière par rapport à une rangée inférieure, dans lequel les pierres à talus (1) sont pourvues, au niveau de leur bord périphérique supérieur (5) et/ou de leurs surfaces de paroi intérieure (15) sur leur paroi d'assemblage ou d'enchaînement (6) avec une pierre à talus (1) suivante dans la rangée, d'une dépression (7) dans laquelle peut être ancrée une pince de liaison (9) agissant comme élément de butée au moyen d'une partie d'ancrage qui s'engage dans la dépression (7), et dans lequel la pince de liaison (9) est pourvue d'une butée (17) qui dépasse vers le haut et qui dépasse au-delà du plan du bord périphérique supérieur (5) des pierres en béton (1), et contre laquelle s'appuie la pierre à talus située dans la rangée supérieure suivante par son arête inférieure, caractérisé en ce que :
- la pince de liaison (9) est réalisée sensiblement en forme de U et peut être enfichée par ses bras associés (13) sur deux parois d'enchaînement voisines (6) de deux pierres à talus (1) qui se succèdent, de telle sorte que leurs parties d'ancrage s'engagent dans la dépression correspondante (7) sur des pierres à talus voisines (1), et la butée (17) dépasse au-delà du plan du bord périphérique (5), et
- en ce que la butée (17) est réalisée sur la partie de base (11) reliant les deux bras (13) dans la délimitation latérale de la partie de base (11).

2. Système de construction selon la revendication 1, caractérisé en ce que la dépression (7) est réalisée en forme de gorge et traverse le bord périphérique supérieur (5) de la paroi d'enchaînement (6) de la pierre à talus (1) sur toute sa largeur, et en ce que la partie de base (11) de la pince de liaison vient en appui dans les deux gorges (7) en alignement dans les bords périphériques voisins (5) des deux pierres à talus voisines (1), la hauteur de la butée (17) étant supérieure à la profondeur de l'évidement en forme de U (7).

3. Système de construction selon l'une ou l'autre des revendications 1 et 2, caractérisé en ce que la distance entre les deux bras (13) de la pince de liaison (9) correspond approximativement à la dimension d'écartement entre les deux surfaces intérieures (15) des parois d'enchaînement (6) de deux pierres à talus (1) susceptibles d'être positionnées au voisinage l'une de l'autre.

4. Système de construction selon l'une quelconque des revendications 1 à 3, caractérisé en ce que la distance libre entre les deux bras (13) de la pince de liaison (9) est, à l'état non monté, du moins légèrement inférieure à la distance minimale entre les surfaces de paroi intérieure (15) des parois d'enchaînement (6) de deux pierres à talus (1) susceptibles d'être positionnées au voisinage l'une de l'autre.

5. Système de construction selon la revendication 1, caractérisé en ce que la butée (17) est réalisée sous forme d'une broche ou d'une bride dépassant vers le haut sensiblement perpendiculairement à la partie de base (11).

6. Système de construction selon la revendication 1, caractérisé en ce qu'une dépression respective en forme de U (7) est prévue sur la surface intérieure respective (15) de la paroi d'enchaînement (6) dans laquelle s'engage le bras (13) de la pince de liaison (9) en forme de U.

7. Système de construction selon l'une quelconque des revendications 1 à 6, caractérisé en ce que du moins les bras (13) et/ou la butée (17) sont réalisés de façon élastique.

8. Système de construction selon l'une quelconque des revendications 1 à 7, caractérisé en ce que la pince de liaison (9) est constituée en une tôle, de préférence en une tôle inoxydable.

9. Système de construction selon l'une quelconque des revendications 1 à 7, caractérisé en ce que la pince de liaison (9) est réalisée par une pièce en matière plastique.

10. Système de construction selon l'une quelconque des revendications 1 à 9, caractérisé en ce que la profondeur de la gorge en forme de U (7) dans le bord périphérique (5) correspond du moins à l'épaisseur de la partie de base (11) de la pince de liaison (9).

11. Système de construction selon l'une quelconque des revendications 1 à 10, caractérisé en ce que les pierres à talus (1) présentent en section horizontale une forme en trapèze.

12. Système de construction selon la revendication 11, caractérisé en ce que les parois d'enchaînement (6) des pierres à talus (1) sont réalisées de manière à s'étendre sous un angle léger par rapport aux autres côtés longitudinaux parallèles.

13. Système de construction selon la revendication 1, caractérisé en ce que la pince de liaison (9) est constituée en métal.

14. Système de construction selon l'une quelconque des revendications 1 à 13, caractérisé en ce que les pierres à talus (1) en forme d'anneaux à végétation, comportant un segment d'arc (27) s'étendant de façon concave dans une région périphérique partielle, sont pourvues d'un rayon de courbure sensiblement correspondant, et en ce que plusieurs dépressions (7) agencées de façon décalée en direction périphérique sont réalisées dans le bord périphérique supérieur (5).
